# EUROPÄISCHE PATENTSCHRIFT

(11) **EP 0 897 584 B1**
(45) Veröffentlichungstag und Bekanntmachung des Hinweises auf die Patenterteilung: **22.03.2000**
(21) Anmeldenummer: 97925834.0
(22) Anmeldetag: 29.04.1997
(51) Int. Cl.: H01H 23/02, H01H 23/14

(54) **KIPPSCHALTER, INSBESONDERE FÜR FENSTERHEBER IN EINEM KRAFTFAHRZEUG**
ROCKER SWITCH, PARTICULARLY FOR MOTOR VEHICLE WINDOW LIFT
INTERRUPTEUR A BASCULE, EN PARTICULIER POUR LE LEVE-GLACE D'UN VEHICULE A MOTEUR

(30) Priorität: 11.05.1996 DE 19619124
(43) Veröffentlichungstag der Anmeldung: 24.02.1999
(73) Patentinhaber: EATON CONTROLS GmbH & Co. KG, 55445 Langenlonsheim (DE)
(72) Erfinder: KHOURY, Josef, Farmington Hills, MI 48331 (US); RUDOLPH, Gerd, D-55459 Aspisheim (DE)
(74) Vertreter: Becker, Bernd, Dipl.-Ing.
(86) Internationale Anmeldenummer: DE9700909
(87) Internationale Veröffentlichungsnummer: WO9743777

(56) Entgegenhaltungen:
- DE-A- 4 104 572
- DE-A- 4 226 001
- DE-U- 9 218 404
- FR-A- 2 407 563
- US-A- 4 429 200
- US-A- 4 876 493

## Beschreibung

Die Erfindung bezieht sich auf einen Kippschalter, insbesondere Fensterheberschalter in einem Kraftfahrzeug, mit einem Schaltergehäuse, in dem ein federbelasteter Kipphebel in zwei Endschaltstellungen und eine Totpunktstellung bewegbar ist, der zwei, jeweils ein Schaltelement beaufschlagende Schaltarme besitzt, wobei in einem mittigen Ansatz des Kipphebels ein federbelastetes Rastelement eingesetzt ist, das mit einer gehäuseseitigen Rastkurve in Abhängigkeit von der Stellung des Kipphebels zusammenwirkt.

Kraftfahrzeuge werden zunehmend mit elektrisch betätigbaren Fensterheberschaltern für alle Türen ausgerüstet. Für jede Tür des Kraftfahrzeuges ist ein gesonderter Fensterheberschalter vorgesehen, der durch eine Drucktaste oder einen Kipphebel betätigt wird. Die durch den Fahrer betätigbaren Drucktasten bzw. Kipphebel sind meistens entweder an der Verkleidung der Fahrertür oder auf der Mittelkonsole untergebracht.

Aus der DE 27 48 839 C3 ist ein Kippschalter für Kraftfahrzeuge bekannt, der einen in einem Gehäuseoberteil eines Schaltergehäuses gelagerten Kipphebel mit zwei Endschaltstellungen aufweist, in denen dieser an ortsfesten Anschlägen anliegt und hierbei mittels Federkraft in Richtung auf jeweils einen der Anschläge vorgespannt ist. Der Kipphebel umfaßt zwei parallel zueinander verlaufende Schaltarme, die in ein Schaltglied mit zugehöriger, auf Kontaktbahnen verschiebbarer Kontaktbrücke eingreifen. Zwischen den Schaltarmen befindet sich ein Ansatz, in dem eine federbelastete, mit einer in den Boden des Gehäuseoberteils eingeformten Rastbahn zusammenwirkenden Rastklinke geführt ist. Das der Rastbahn zugewandte Ende der Rastklinke ist mit einer Rastrolle versehen.

Bei diesem Kippschalter ist das Schaltergehäuse in ein Gehäuseoberteil und ein Gehäuseunterteil getrennt, wodurch dieses bautechnisch sehr aufwendig ist und ein großes Bauvolumen beansprucht. Im Gehäuseunterteil ist das Schaltglied und die druckfederbelastete Kontaktbrücke untergebracht, die von den Schaltarmen des Kipphebels betätigt werden. Zu diesem Zweck durchdringen die Schaltarme eine Öffnung im Boden des Gehäuseoberteils bis in das Gehäuseunterteil. Das Schaltglied im Gehäuseunterteil ist deshalb zusätzlich federbelastet, um durch die Zweiteilung des Schaltergehäuses Fertigungs- und Bewegungstoleranzen ausgleichen zu können. Diese Maßnahme trägt dazu bei, das Gesamtbauvolumen des Kippschalters zu vergrößern.

Ferner ist aus der US-A-4 876 493, die den nächstliegenden Stand der Technik bildet, ein Kippschalter mit einem Schaltergehäuse bekannt, in das eine Rastkurve integriert ist, die mit einem in einen federbelasteten Kippbebel eingesetzten federbelasteten Rastelement in Abhängigkeit von der Stellung des Kipphebels zusammenwirkt. Die Lagerung des Kippebels erfolgt in den zugeordneten Seitenwänden des Gehäuses. Der Kippbebel ist aus einer Totpunktstellung in eine erste und eine zweite Schaltstellung bewegbar, wobei der Kipphebel nach dem Loslassen in der ersten Schaltstellung aufgrund der Federwirkung in die Totpunktstellung zurückgestellt und in der zweiten Schaltstellung nach dem Loslassen gehalten wird. Auf der Unterseite des Kipphebels sind seitlich zwei gegenüberliegende Schaltarme angeordnet, die auf ein im Gehäuse angeordnetes Schiebeschaltglied wirken. Das Schiebeschaltglied beaufschlagt in den entsprechenden Schaltstellungen unterschiedliche, im Gehäusboden befestigte und elektrisch angeschlossene Kontakte. Des weiteren wirken die stirnseitigen Unterkanten des Kipphebels auf federnde Schaltkontakte, die in den entsprechenden Gehäusewänden befestigt sind.

Es ist Aufgabe der Erfindung, einen Kippschalter, insbesondere einen Fensterheberschalter der eingangs genannten Art zu schaffen, mit dem das Bauvolumen des Schaltergehäuses verringert und bautechnisch bedingte Toleranzen ausgeglichen werden können, wobei eine gute Bedienbarkeit des Kippschalters gewährleistet ist.

Erfindungsgemäß wird die Aufgabe dadurch gelöst, daß im Schaltergehäuse an dessen Oberseite einstückig ein Aufnahmeteil für die Lagerung des Kipphebels und die Aufnahme der als Mikroschalter ausgebildeten Schaltelemente angeformt ist, wobei in dem Aufnahmeteil die Rastkurve integriert ist.

Durch die einstückige Ausbildung des Schaltergehäuses mit dem Aufnahmeteil wird eine Zweiteilung des Schaltergehäuses vermieden, so daß ein geringes Bauvolumen des Schaltergehäuses realisiert wird. Darüber hinaus ist das Schaltergehäuse mit dem Aufnahmeteil in einem Stück herstellbar. Infolge der Lagerung des Kipphebels, der gleichzeitigen Integration der Rastkurve sowie der Befestigung der Mikroschalter im Aufnahmeteil entstehen durch den kurzen Abstand zwischen der Lagerung des Kipphebels und dem an der Rastkurve gleitenden Rastelement Toleranzvorteile, wodurch eine gute Bedienbarkeit des Kippschalters erreicht wird. Demzufolge kann die Totpunktstellung des Kipphebels exakt eingehalten werden. Die Anordnung der Mikroschalter sowie deren unmittelbare Beaufschlagung durch die Schaltarme bewirken im Zusammenhang mit dem Ort der Lagerung des Kipphebels sehr kurze Schaltwege. Bauartbedingt liegt eine Trennung von Haptik und Elektrik vor. Der Schaltpunkt kann ohne Beeinflussung der Betätigungskraft durch entsprechende Auslegung der Mikroschalter variiert werden, dementsprechend kann die Betätigungskraft ohne Beeinflussung des Kontaktpunktes variiert werden.

Um hinreichend Platz für die Aufnahme der Schaltarme des Kipphebels bzw. der Schaltelemente zur Verfügung zu stellen, ist nach einer Ausgestaltung der Erfindung das Aufnahmeteil im wesentlichen U-förmig am Schaltergehäuse ausgebildet.

Weiterhin weist bevorzugt die Oberseite des Aufnahmeteils einen zumindest teilweise umlaufenden Kragen auf, in dem der Kipphebel gelagert ist. Dadurch wird eine Materialeinsparung und somit eine Gewichtsreduzierung erzielt, da das Aufnahmeteil nur im Bereich der Lagerung des Kipphebels in Form eines Kragens ausgebildet ist.

Zweckmäßigerweise besteht das Schaltergehäuse mit dem integrierten Aufnahmeteil aus Kunststoff. Hierdurch kann das Aufnahmeteil in einem Arbeitsschritt als Spritzgußteil hergestellt werden.

Damit das Schaltergehäuse vor Umwelteinflüssen, wie beispielsweise Feuchtigkeit, geschützt ist, ist bevorzugt das Schaltergehäuse durch ein Sockelelement von unten verschließbar.

Nach einer weiteren Ausgestaltung der Erfindung betätigen die beidseitig vom Ansatz des Kipphebels beabstandeten Schaltarmen jeweils den zugeordneten Mikroschalter. Beim Drücken des Kipphebels an einer seiner Seiten bewegt sich dieser aus seiner Totpunktstellung in eine Endschaltstellung, wobei der eine Schaltarm auf den zugehörigen Mikroschalter einwirkt und das Fenster in der Tür des Kraftfahrzeuges öffnet. Wird der Kipphebel losgelassen, bewegt sich dieser in seine Totpunktstellung zurück. Wenn der Kipphebel in umgekehrter Richtung gedrückt und in seine andere Endschaltstellung gebracht wird, so betätigt der andere Schaltarm des Kipphebels den zugehörigen zweiten Mikroschalter, um das Fenster zu schließen.

Um dem Benutzer ein verbessertes Schaltgefühl zu vermitteln, ist der Mikroschalter langhubig ausgebildet. Hierdurch kann der Stößel des Mikroschalters einen bestimmten längeren Weg bis zum Einsetzen der Schaltfunktion zurücklegen. Darüber hinaus ist zur Verbesserung des Schaltgefühls die Betätigungskraft des Mikroschalters kleiner als 0,5 N.

Besonders vorteilhaft ist es, wenn der Mikroschalter unterschiedliche Schaltfunktionen umfaßt, die in Abhängigkeit von der Stellung seines vom zugeordneten Schaltarm des Kipphebels betätigten Stößels aktivierbar sind. Der jeweilige Mikroschalter kann derart ausgebildet werden, daß bei einer kurzzeitigen oder kurzhubigen Betätigung des Kipphebels nur ein kurzzeitiges und teilweises Absenken oder Heben des Fensters in der Tür des Kraftfahrzeuges erfolgt. Bei längerem oder stärkerem Drücken des Kipphebels kann hingegen eine Schaltfunktion ausgelöst werden, die ein vollständiges Absenken oder Heben des Fensters bewirkt.

Der Mikroschalter ist zweckmäßigerweise schalttechnisch mit einer außerhalb des Schaltergehäuses angeordneten Leiterplatte oder mit einem außerhalb des Schaltergehäuses angeordneten Stanzgitter verbunden. Da sich der Mikroschalter nicht unmittelbar auf der Leiterplatte oder dem Stanzgitter, sondern im Aufnahmeteil des Schaltergeäuses befindet, wird dadurch auch die LED's, Vorwiderstände, Stecker und dergleichen umfassende Leiterplatte bzw. das Stanzgitter in den Abmessungen verringert.

Bevorzugt ist vorgesehen, daß die in das Aufnahmeteil integrierte Rastkurve als V-förmige Gleitbahn für das Rastelement des Kipphebels ausbildet ist. Die V-förmige Rastkurve bewirkt die exakte Stellung im Totopunkt, also in Ruhestellung des Kippschalters. Durch das federbelastete Rastelement im an der Unterseite des Kipphebels angeformten Ansatz wird der Kipphebel beim Loslassen immer wieder in seine exakte Totpunktstellung gezwungen. Darüber hinaus erweitert sich die V-förmige Gleitbahn für das Rastelement des Kipphebels vom Scheitelpunkt aus ungleichmäßig. Das bedeutet, daß sich die V-förmige Gleitbahn vom Scheitelpunkt nach oben immer stärker erweitert. Dadurch wird ein taktiles Schaltgefühl für den Benutzer auf Grund der speziellen Rastkurvengeometrie vermittelt und somit die Bedienbarkeit des Kippschalters verbessert.

Die Erfindung wird im folgenden an einem Ausführungsbeispiel unter Bezugnahme auf die zugehörige Zeichnung weiter beschrieben. Die Zeichnung zeigt in der einzigen Figur eine Explosivdarstellung des erfindungsgemäßen Kippschalters, wobei das Schaltgehäuse in seiner Längsebene geschnitten dargestellt ist.

Der erfindungsgemäße Kippschalter 1 ist mit seinem Schaltergehäuse 2 als Einbaugerät ausgebildet, das bis zu den Anschlägen 3 in eine nicht dargestellte Öffnung, beispielsweise einer Türverkleidung oder einer Mittelkonsole eines Kraftfahrzeuges, einsetzbar ist. Das Schaltergehäuse 2 weist an seinem unteren Umfangsbereich Rastverschlüsse 4 für ein nicht dargestelltes Sockelelement auf, mit dem die Unterseite des Schaltergehäuses 2 verschlossen werden kann. Im Schaltergehäuse 2 ist einstückig mit diesem ein Aufnahmeteil 5 ausgeformt, welches im wesentlichen U-förmig ausgebildet ist. Abgesehen vom Aufnahmeteil 5 umfaßt das Schaltergehäuse 2 einen hohlen Innenraum 6.

Das Aufnahmeteil 5 weist zunächst an seinem oberen Rand einen umlaufenden Kragen 7 auf, der an den Längsseiten des Aufnahmeteils 5 mit jeweils einer Öffnung 8 versehen ist. Durch die mittige Längsebene des Aufnahmeteils 5 verläuft eine Rastkurve 9, die mit einer V-förmigen Gleitbahn 10 versehen ist. Die V-förmige Gleitbahn 10 erweitert sich von ihrem Scheitelpunkt 11 ungleichmäßig nach oben.

In das U-förmige Aufnahmeteil 5 ist ein Kipphebel 12 einsetzbar. Dieser Kipphebel 12 weist mittig jeweils einen seitlich herausragenden Achszapfen 13 auf, der in die Öffnung 8 des Kragens 7 im Aufnahmeteil 5 eingesetzt wird. Dadurch ist der Kipphebel 12 um eine Kippachse 14 schwenkbar gelagert. Unterhalb der Sichtfläche des Kipphebels 12 erstreckt sich lotrecht ein Ansatz 15, der einstückig mit dem Kipphebel 12 ausgebildet ist. Der Ansatz 15 besitzt mehrere Längsspalte 16 sowie eine Sackbohrung 17, in die ein stiftartiges Rastelement 18 einsetzbar ist, das an seinem rückwärtigen Ende mit einer Druckfeder 19 beaufschlagt ist. Diese Druckfeder 19 stützt sich am Boden der Sackbohrung 17 ab, während das Rastelement 18 in der Sackbohrung 17 des Ansatzes 15 geführt wird. Durch die Längsspalte 16 im Ansatz 15 des Kipphebels 12 wird eine leichtgängige Beweglichkeit des Rastelementes 18 im Ansatz 15 erreicht. Im eingesetzten Zustand des Kipphebels 12 in das Aufnahmeteil 5 rastet das Rastelement 18 in die V-förmige Gleitbahn 10 der Rastkurve 9 ein, so daß die Spitze des Rastelementes 18 im Scheitelpunkt 11 der V-förmigen Gleitbahn 10 anliegt und durch die Druckfeder 19 gegen diesen gepreßt wird.

Weiterhin sind zwei als Mikroschalter 21 ausgebildete Schaltelemente 20 vorgesehen, die beiderseits des Ansatzes 15 des Kipphebels 12 beabstandet zueinander an einer Auflagefläche 22 derart befestigt sind, daß die an der Unterseite der Mikroschalter 21 angeordneten Arretierzapfen 23 im montierten Zustand die Auflagefläche 22 des umlaufenden Kragens 7 im Aufnahmeteil 5 umgreifen. Jeder Mikroschalter 21 weist mehrere Kontaktzungen 24 auf, die schalttechnisch mit einer nicht dargestellten Leiterplatte verbunden sind, die sich außerhalb des Schaltergehäuses 2 befindet.

Korrespondierend zu den Schaltelementen 20 befinden sich an der Unterseite des Kipphebels 12 beanstandet zueinander zwei Schaltarme 25, die einstückig mit dem Kipphebel 12 ausgebildet sind. Im eingesetzten Zustand des Kipphebels 12 in das Aufnahmeteil 5 befinden sich die Schaltarme 25 unmittelbar gegenüber den Stößeln 26 der Mikroschalter 21.

Wird der Kipphebel 12 beispielsweise in Uhrzeigerrichtung verschwenkt, so gleitet das Rastelement 18 aus dem Scheitelpunkt 11 der Rastkurve 9 und bewegt sich entlang der linken Seite der V-förmigen Gleitbahn 10. Gleichzeitig betätigt der rechte Schaltarm 25 den Stößel 26 des zugehörigen Mikroschalters 21, wodurch eine Schaltfunktion, z.B. das Absenken des Fensters der Tür eines Kraftfahrzeuges, ausgelöst wird. Beim Loslassen des Kipphebels 12 zwingt die Druckfeder 19 das Rastelement 18 wieder in den Scheitelpunkt 11 der V-förmigen Gleitbahn 10 der Rastkurve 9, wobei der Kipphebel 12 in seine Totpunktstellung zurück bewegt wird. Währenddessen kommt der Schaltarm 25 außer Eingriff mit dem Stößel 26 des zugehörigen Mikroschalters, wodurch die jeweilige Schaltfunktion unterbrochen wird. Der gleiche Vorgang wiederholt sich, wenn die linke Seite des Kipphebels 12 betätigt wird.

## Patentansprüche

1. Kippschalter, insbesondere Fensterheberschalter in einem Kraftfahrzeug, mit einem Schaltergehäuse (2), in dem ein federbelasteter Kipphebel (12) in zwei Endschaltstellungen und eine Totpunktstellung bewegbar ist, der zwei, jeweils ein Schaltelement (20) beaufschlagende Schaltarme (25) besitzt, wobei in einem mittigen Ansatz (15) des Kipphebels (12) ein federbelastetes Rastelement (18) eingesetzt ist, das mit einer gehäuseseitigen Rastkurve (9) in Abhängigkeit von der Stellung des Kipphebels (12) zusammenwirkt, **dadurch gekennzeichnet**, daß im Schaltergehäuse (2) an dessen Oberseite einstückig ein Aufnahmeteil (5) für die Lagerung des Kipphebels (12) und die Aufnahme der als Mikroschalter (21) ausgebildeten Schaltelemente (20) angeformt ist, wobei in dem Aufnahmeteil (5) die Rastkurve (9) integriert ist.

2. Kippschalter nach Anspruch 1, **dadurch gekennzeichnet**, daß das Aufnahmeteil (5) im wesentlichen U-förmig am Schaltergehäuse (2) ausgebildet ist.

3. Kippschalter nach Anspruch 1 oder 2, **dadurch gekennzeichnet**, daß die Oberseite des Aufnahmeteils (5) einen zumindest teilweise umlaufenden Kragen (7) aufweist, in dem der Kipphebel (12) gelagert ist.

4. Kippschalter nach einem der Ansprüche 1 bis 3, **dadurch gekennzeichnet**, daß das Schaltergehäuse (2) mit dem integrierten Aufnahmeteil (5) aus Kunststoff besteht.

5. Kippschalter nach einem der Ansprüche 1 bis 4, **dadurch gekennzeichnet**, daß das Schaltergehäuse (2) durch ein Sockelelement von unten verschließbar ist.

6. Kippschalter nach einem der Ansprüche 1 bis 5, **dadurch gekennzeichnet**, daß die beidseitig vom Ansatz (15) des Kipphebels (12) beabstandeten Schaltarme (25) jeweils den zugeordneten Mikroschalter (21) betätigen.

7. Kippschalter nach einem der Ansprüche 1 bis 6, **dadurch gekennzeichnet**, daß der Mikroschalter (21) langhubig ausgebildet ist.

8. Kippschalter nach einem der Ansprüche 1 bis 7, **dadurch gekennzeichnet**, daß die Betätigungskraft des Mikroschalters (21) kleiner als 0,5 N ist.

9. Kippschalter nach einem der Ansprüche 1 bis 8, **dadurch gekennzeichnet**, daß der Mikroschalter (21) unterschiedliche Schaltfunktionen umfaßt, die in Abhängigkeit von der Stellung seines vom zugeordneten Schaltarm (25) des Kipphebels (12) betätigten Stößels (26) aktivierbar sind.

10. Kippschalter nach einem der Ansprüche 1 bis 9, **dadurch gekennzeichnet**, daß der Mikroschalter (21) schalttechnisch mit einer außerhalb des Schaltergehäuses (2) angeordneten Leiterplatte oder mit einem außerhalb des Schaltergehäuses (2) angeordneten Stanzgitter verbunden ist.

11. Kippschalter nach einem der Ansprüche 1 bis 10, **dadurch gekennzeichnet**, daß die in das Aufnahmeteil (5) integrierte Rastkurve (9) als V-förmige Gleitbahn (10) für das Rastelement (18) des Kipphebels (12) ausgebildet ist.

12. Kippschalter nach Anspruch 11, **dadurch gekennzeichnet**, daß sich die V-förmige Gleitbahn (10) für das Rastelement (18) des Kipphebels (12) vom Scheitelpunkt (11) aus ungleichmäßig erweitert.

## Claims

1. Rocker switch, more especially a switch for the window-winding mechanism in an automotive vehicle, which switch is provided with a switch housing (2), in which a spring-loaded rocker lever (12) is displaceable into two end switching positions and one dead-centre position, which lever has two switching arms (25), which each act on a respective switching element (20), a spring-loaded locking element (18) being inserted in a central extension (15) of the rocker lever (12) and co-operating with a locking profile (9), on the side of the housing, in dependence on the position of the rocker lever (12), characterised in that a receiver member (5) is integrally moulded on the upper surface of the switch housing (2) for the storage of the rocker lever (12) and the accommodation of the switching elements (20), which are in the form of microswitches (21), the locking profile (9) being incorporated in the receiver member (5).

2. Rocker switch according to claim 1, characterised in that the receiver member (5) has a substantially U-shaped configuration and is provided on the switch housing (2).

3. Rocker switch according to claim 1 or 2, characterised in that the upper surface of the receiver member (5) has a collar (7), which extends therearound, at least partially, and in which the rocker lever (12) is mounted.

4. Rocker switch according to one of claims 1 to 3, characterised in that the switch housing (2), with the receiver member (5) incorporated therein, is formed from plastics material.

5. Rocker switch according to one of claims 1 to 4, characterised in that the switch housing (2) is closable from below by a socket element.

6. Rocker switch according to one of claims 1 to 5, characterised in that the switching arms (25), which are spaced on both sides from the extension (15) of the rocker lever (12), each actuate the associated microswitch (21).

7. Rocker switch according to one of claims 1 to 6, characterised in that the microswitch (21) has a long-stroke configuration.

8. Rocker switch according to one of claims 1 to 7, characterised in that the actuating force of the microswitch (21) is less than 0.5 N.

9. Rocker switch according to one of claims 1 to 8, characterised in that the microswitch (21) includes different switching functions which are activatable in dependence on the position of its projection (26), which is actuated by the associated switching arm (25) of the rocker lever (12).

10. Rocker switch according to one of claims 1 to 9, characterised in that the microswitch (21) is connected, according to switching technology, to a printed circuit board, which is disposed externally of the switch housing (2), or to a stamped blank, which is disposed externally of the switch housing (2).

11. Rocker switch according to one of claims 1 to 10, characterised in that the locking profile (9), which is incorporated in the receiver member (5), is in the form of a V-shaped slide path (10) for the locking element (18) of the rocker lever (12).

12. Rocker switch according to claim 11, characterised in that the V-shaped slide path (10) for the locking element (18) of the rocker lever (12) extends non-uniformly from the angle point (11).

## Revendications

1. Interrupteur à bascule, notamment interrupteur de lève-glace d'un véhicule à moteur, comportant un boîtier d'interrupteur (2) dans lequel un levier basculant (12) soumis à l'action d'un ressort est déplaçable dans deux positions de fin de course et dans une position de point mort, qui présente deux bras de commutation (25) agissant chacun sur un élément de commutation (20), un élément d'encliquetage (18), qui coopère avec une came d'encliquetage (9) côté boîtier en fonction de la position du levier basculant (12), étant inséré dans un appendice central (15) du levier basculant (12), caractérisé en ce que dans le boîtier d'interrupteur (2), sur sa face supérieure, est formée d'une seule pièce une partie du réceptacle (5) pour le montage du levier basculant (12) et pour la réception des éléments de commutation (20) réalisés sous la forme de micro-interrupteurs (21), la came d'encliquetage (9) étant intégrée dans la partie de réceptacle (5).

2. Interrupteur à bascule selon la revendication 1, caractérisé en ce que la partie de réceptacle (5) est conformée pour l'essentiel en forme de U sur le boîtier d'interrupteur (12).

3. Interrupteur à bascule selon la revendication 1 ou 2, caractérisé en ce que la face supérieure de la partie de réceptacle (5) présente un col (7) au moins partiellement périphérique dans lequel est monté le levier basculant (12).

4. Interrupteur à bascule selon l'une des revendications 1 à 3, caractérisé en ce que le boîtier d'interrupteur (2) avec la partie de réceptacle intégrée (5) est réalisé en matière plastique.

5. Interrupteur à bascule selon l'une des revendications 1 à 4, caractérisé en ce que le boîtier d'interrupteur (2) peut être fermé du bas par un élément en socle.

6. Interrupteur à bascule selon l'une des revendications 1 à 5, caractérisé en ce que les bras de commutation (25), espacés des deux côtés de l'appendice (15) du levier basculant (12), actionnent chacun le micro-interrupteur (21) associé.

7. Interrupteur à bascule selon l'une des revendications 1 à 6, caractérisé en ce que le micro-interrupteur (21) présente une longue course.

8. Interrupteur à bascule selon l'une des revendications 1 à 7, caractérisé en ce que la force d'actionnement du micro-interrupteur (21) est inférieure à 0,5 N.

9. Interrupteur à bascule selon l'une des revendications 1 à 8, caractérisé en ce que le micro-interrupteur (21) comprend différentes fonctions de commutation qui peuvent être activées en fonction de la position de son poussoir (26) actionné par le bras de commutation associé (25) du levier basculant (12).

10. Interrupteur à bascule selon l'une des revendications 1 à 9, caractérisé en ce que le microinterrupteur (21) est relié d'un point de vue de la technique de commutation à une plaquette de circuit imprimé disposée à l'extérieur du boîtier d'interrupteur (2) ou à une grille estampée disposée à l'extérieur du boîtier d'interrupteur (2).

11. Interrupteur à bascule selon l'une des revendications 1 à 10, caractérisé en ce que la came d'encliquetage (9), intégrée dans la partie de réceptacle (5) est réalisée sous la forme d'une voie de glissement en V (10) pour l'élément d'encliquetage (18) du levier basculant (12).

12. Interrupteur à bascule selon la revendication 11, caractérisé en ce que la voie de glissement en V (10) pour l'élément d'encliquetage (18) du levier basculant (12) s'élargit irrégulièrement à partir du sommet (11).
